# EUROPÄISCHE PATENTSCHRIFT

(11) **EP 1 120 502 B1**
(45) Veröffentlichungstag und Bekanntmachung des Hinweises auf die Patenterteilung: **09.06.2004**
(21) Anmeldenummer: 01810008.1
(22) Anmeldetag: 05.01.2001
(51) Int. Cl.: E04B 1/68, E06B 1/62

(54) **Klebband, insbesondere zur Überbrückung von Spalten zwischen zwei Bauteilen oder zwei Baumaterialien**
Adhesive tape, in particular for sealing a gap between two construction elements or materials
Bande adhésive, en particulier pour sceller une fente entre deux éléments ou matériaux de construction

(30) Priorität: 25.01.2000 CH 1422000
(43) Veröffentlichungstag der Anmeldung: 01.08.2001
(73) Patentinhaber: Ampack AG, 9404 Rorschacherberg (CH)
(72) Erfinder: Schneider, Bruno, 9404 Rorschacherberg (CH); Höing, Ulrich, 9244 Niederuzwil (CH)
(74) Vertreter: Clerc, Natalia

(56) Entgegenhaltungen:
- CH-A- 674 749
- DE-A- 19 533 090

## Beschreibung

Zur Überbrückung des Spaltes zwischen zwei Bauteilen oder zwei Baumaterialien werden traditionell selbstklebende Bänder verwendet, deren Klebschicht zum Beispiel mit Silikonpapier abgedeckt ist. Dieses Silikonpapier reisst manchmal beim Abziehen vom Rand her ein, was das weitere Abziehen umständlich macht. Herkömmliche Klebbänder sind bei Fugen auch wenig dampfdicht und neigen zu Rissen oder Falten wenn sich die Bauteile geringfügig gegeneinander verschieben, zum Beispiel wegen Wärmedehnungen.

DE-A-195'33'090 offenbart ein Fliesendichtband, insbesondere für Stoss- und Eckbereiche von Wandkonstruktionen, das die Merkmale des Oberbegriffes des Anspruchs 1 aufweist. Das Fliesendichtband weist eine Trägerlage auf, auf welchem einseitig eine Klebeschicht aufgebracht ist. Auf der Klebeschicht ist mittig eine erste Stützlage und beidseitig darüber je eine Trennlage angeordnet.

Der vorliegenden Erfindung liegt die Aufgabe zugrunde, ein Klebband der obigen Art anzugeben, das die obigen Nachteile nicht aufweist. Diese Aufgabe wird durch die Merkmalskombination des Anspruchs 1 gelöst.

Nachfolgend wird ein Ausführungsbeispiel der Erfindung anhand der Zeichnung erläutert. Darin zeigt:
- Figur 1: ein schematische perspektivische Ansicht eines Klebbandes, wobei die Dicken überhöht dargestellt sind, und
- Figuren 2-6: unterschiedliche Anwendungen des Klebbandes im Querschnitt.

Das Klebband 1 nach Figur 1 umfasst ein Trägermaterial-Band 2, zum Beispiel aus Synthesefaserpapier von 120g/m² Stärke, auf dessen einer Seite ganzflächig ein zweischichtiger Acrylkleber 3 von etwa 190g/m² mit einem Gittergelege zwischen den Schichten aufgebracht ist. Die Breite des Bandes 2 beträgt etwa 60mm. Exzentrisch zur Längsmitte des Bandes 1 ist auf dem Kleber 3 ein Kunststoff-Liner 4 zum Beispiel aus PE von etwa 20mm Breite aufgebracht. Auf dem Kleber 3 ist zwischen den Längsrändern 5 des Bandes 2 und dem Liner 4 je ein reissfester, abziehbarer Kunststoff-Liner 6 aufgebracht, dessen Längsränder sowohl die Längsränder 5 des Bandes 2 als auch die Längsränder 7 des Liners 4 überlappen. Die Liner 6 bestehen vorzugsweise ebenfalls aus PE und haben eine Stärke von etwa 50g/m².

In den Figuren 2-6 sind verschiedene Einbauvarianten des erfindungsgemässen Klebbandes bei Aussenwänden von Gebäuden dargestellt. Dabei bedeuten die Bezugszeichen 11 eine Aussenverkleidung, 12 eine Hinterlüftung, 13 eine Winddichtigkeitsschicht, 14 die Wärmedämmung, 15 eine Lufdichtigkeitsschicht, 16 die Installationsebene, 17 die Innenverkleidung und 18 einen Fensterrahmen beziehungsweise eine Fensterbrüstung. Bei der Einbauvariante nach den Figuren 2, 3 und 6 überbrückt der Liner 4 den Spalt zwischen der Schicht 15 und dem Rahmen 18 beziehungsweise dem Sturz beziehungsweise der Brüstung. Der breitere Klebstreifen ist auf die Schicht 15 aufgeklebt. Bei den Varianten nach Figuren 4 und 5 wird der Spalt zwischen zwei aneinanderstossenden Schichten 15 überbrückt.

Das beschriebene Klebband ist wegen der reissfesten Liner 6 viel rascher anzubringen als herkömmliche Klebbänder. Das Einreissen der Liner 6 von zum Beispiel leicht verletzten Rändern her wird vollständig vermieden. Durch die überlappenden Längsränder der Liner 6 können diese zum Abziehen sehr leicht ergriffen werden. Die durch den Liner 4 erreichte klebfreie Zwischenzone hat mehrere Vorteile: Das Klebband 1 hat in diesem Bereich, der über eine Fuge zu liegen kommt, eine bessere Dichtigkeit als herkömmliche Klebbänder. Dieser unverklebte Bereich ermöglicht auch geringfügige Relativbewegungen zwischen den beiden die Fuge bildenden Bauteilen in allen drei Raumdimensionen ohne dass sich Risse oder Falten bilden, weil dieser Zwischenbereich sehr viel breiter und daher nachgiebiger ist als die Spaltbreite bei ganzflächig verklebten Klebbändern. Das Klebband ist sehr vielseitig in der Anwendung.

## Patentansprüche

1. Klebband, insbesondere zur Überbrückung von Spalten zwischen zwei Bauteilen oder zwei Baumaterialien, umfassend ein bandförmiges Trägermaterial (2), auf welchem einseitig über seine ganze Breite ein Kleber (3) aufgebracht ist, einen auf dem Kleber (3) mit Abstand von beiden Längsrändern (5) des Trägermaterials (2) aufgebrachten ersten Liner (4) kleinerer Breite, sowie je einen beidseitig des ersten Liners (4) auf den Kleber (3) aufgebrachten, abziehbaren zweiten Liner (6), **dadurch gekennzeichnet, dass** der erste Liner (4) exzentrisch zur Längsmittellinie des Trägermaterials (2) auf dem Kleber (3) aufgebracht ist, und der zweite Liner reissfest ist.

2. Klebband nach Anspruch 1, wobei die zweiten Liner (6) aus Kunststoff, vorzugsweise aus PE bestehen.

3. Klebband nach Anspruch 1 oder 2, wobei der erste Liner (4) aus Kunststoff, vorzugsweise aus PE besteht.

4. Klebband nach einem der Ansprüche 1-3, wobei das Trägermaterial (2) aus Synthesefaserpapier besteht.

5. Klebband nach einem der Ansprüche 1-4, wobei der Kleber (3) ein Acrylkleber ist.

6. Klebband nach einem der Ansprüche 1-5, wobei der Kleber (3) mit einem Gittergelege verstärkt ist.

7. Klebband nach einem der Ansprüche 1-6, wobei der Kleber (3) eine Stärke von 100g/m² bis 260g/m² aufweist.

8. Klebband nach einem der Ansprüche 1-7, wobei die zweiten Liner (6) die Längsränder (7) des ersten Liners (4) und vorzugsweise auch die Längsränder (5) des Trägermaterials (2) überlappen.

## Claims

1. Adhesive tape, particularly for bridging gaps between two components or two building materials, comprising a tapelike backing material (2) on one side of which over its whole width an adhesive (3) has been applied, a first liner (4) of relatively low width, applied to the adhesive (3) with distance from both longitudinal edges (5) of the backing material (2), and a removable second liner applied on either side of the first liner (4) to the adhesive (3), **characterized in that** the first liner (4) has been applied to the adhesive (3) eccentrically with respect to the longitudinal centre line of the backing material (2), and the second liner is tear-resistant.

2. Adhesive tape according to Claim 1, wherein the second liners (6) are composed of plastic, preferably of PE.

3. Adhesive tape according to Claim 1 or 2, wherein the first liner (4) is composed of plastic, preferably of PE.

4. Adhesive tape according to one of Claims 1-3, wherein the backing material (2) is composed of synthetic fibre paper.

5. Adhesive tape according to one of Claims 1-4, wherein the adhesive (3) is an acrylic adhesive.

6. Adhesive tape according to one of Claims 1-5, wherein the adhesive (3) is reinforced with a nonwoven mesh.

7. Adhesive tape according to one of Claims 1-6, wherein the adhesive (3) has a thickness of from 100 g/m² to 260 g/m².

8. Adhesive tape according to one of Claims 1-7, wherein the second liners (6) overlap the longitudinal edges (7) of the first liner (4) and preferably also overlap the longitudinal edges (5) of the backing material (2).

## Revendications

1. Bande adhésive, en particulier pour recouvrir des fentes entre deux composants ou deux matériaux de construction, comprenant un matériau de support en forme de bande (2), sur lequel est appliquée une colle (3) d'un côté sur toute sa largeur, une première doublure (4) de plus petite largeur appliquée sur la colle (3) à distance des deux bords longitudinaux (5) du matériau de support (2), ainsi qu'une deuxième doublure (6) pelable appliquée respectivement de part et d'autre de la première doublure (4) sur la colle (3), **caractérisée en ce que** la première doublure (4) est appliquée sur la colle (3) de manière excentrée par rapport à l'axe médian longitudinal du matériau de support (2) et la deuxième doublure est résistante à l'arrachement.

2. Bande adhésive selon la revendication 1, dans laquelle les deuxièmes doublures (6) se composent de plastique, de préférence de PE.

3. Bande adhésive selon la revendication 1 ou 2, dans laquelle la première doublure (4) se compose de plastique, de préférence de PE.

4. Bande adhésive selon l'une quelconque des revendications 1 à 3, dans laquelle le matériau de support (2) se compose d'un papier en fibres de synthèse.

5. Bande adhésive selon l'une quelconque des revendications 1 à 4, dans laquelle la colle (3) est une colle acrylique.

6. Bande adhésive selon l'une quelconque des revendications 1 à 5, dans laquelle la colle (3) est renforcée par un tissu treillis.

7. Bande adhésive selon l'une quelconque des revendications 1 à 6, dans laquelle la colle (3) présente un grammage de 100 g/m² à 260 g/m².

8. Bande adhésive selon l'une quelconque des revendications 1 à 7, dans laquelle les deuxièmes doublures (6) recouvrent les bords longitudinaux (7) de la première doublure (4) et de préférence aussi les bords longitudinaux (5) du matériau de support (2).
